# EUROPÄISCHE PATENTSCHRIFT

(11) **EP 1 299 624 B1**
(45) Veröffentlichungstag und Bekanntmachung des Hinweises auf die Patenterteilung: **06.09.2006**
(21) Anmeldenummer: 01955216.5
(22) Anmeldetag: 28.06.2001
(51) Int. Cl.: F01P 3/02, F01P 7/16

(54) **VORRICHTUNG ZUM KÜHLEN EINER BRENNKRAFTMASCHINE**
DEVICE FOR COOLING AN INTERNAL COMBUSTION ENGINE
DISPOSITIF DE REFROIDISSEMENT D'UN MOTEUR THERMIQUE

(30) Priorität: 01.07.2000 DE 10032184
(43) Veröffentlichungstag der Anmeldung: 09.04.2003
(73) Patentinhaber: ROBERT BOSCH GMBH, 70442 Stuttgart (DE)
(72) Erfinder: SCHMITT, Manfred, 64646 Heppenheim (DE)
(86) Internationale Anmeldenummer: PCT/DE2001/002329
(87) Internationale Veröffentlichungsnummer: WO 2002/002917

(56) Entgegenhaltungen:
- EP-A- 0 887 526
- DE-C- 168 718
- DE-C- 325 833
- JP-A- 5 010 124
- US-A- 1 680 567
- US-A- 5 058 535

## Beschreibung

### Stand der Technik

Die Erfindung geht aus von einer Vorrichtung zum Kühlen einer Brennkraftmaschine, vorzugsweise eines Vierzylinderreihenmotors, nach der Gattung des Hauptanspruchs.

Aus der EP 0 038 556 ist eine Vorrichtung zum Kühlen bekannt. Dabei weisen ein in der Brennkraftmaschine aufgenommener Zylinderkopf und ein Zylinderblock jeweils einen als Kühltasche ausgebildeten Kühlmantelbereich auf, wobei die voneinander getrennt angeordneten Kühltaschen zu- und abströmseitige Kühlmittelanschlüsse zur Ankopplung an den Kühlkreislauf aufweisen, so daß der Zylinderkopf und der Zylinderblock der Brennkraftmaschine getrennt voneinander mit Kühlmittel versorgbar sind, so daß somit eine voneinander getrennte thermische Regelung des Zylinderkopfes und des Zylinderblocks möglich ist. Unbefriedigend bei diesem Stand der Technik ist jedoch, daß aufgrund der integralen Kühlung aller Zylinder eine gezielte betriebspunktabhängige Kühlung einzelner Zylinder der Brennkraftmaschine nicht durchführbar ist.

Aus der US-A-5 058 535 ist eine Vorrichtung zum Kühlen eines Flugzeugverbrennungsmotors bekannt, welche an der Brennkraftmaschine vorgesehene Kühlmittelanschlüsse an einen Kühlkreislauf aufweist, wobei die Kühlmittelanschlüsse in wenigstens einen Kühlmantelbereich der Brennkraftmaschine münden. Als Kühtmittetanschtüsse sind dabei eine Gruppe voneinander paarweise zugeordneten Zuströmungen und Abströmungen vorgesehen, wobei jeweils ein Paar von Zuströmungen und Abströmungen aufgrund ihrer jeweiligen Strömungsrichtung einen separaten Strömungspfad definiert und jedem Zylinder des Verbrennungsmotors der US-A-5 058 535 jeweils wenigstens ein beströmender Strömungspfad zugeordnet ist, welcher parallel zu anderen Strömungspfaden benachbarter Zylinder verläuft. Bei dem Kühlsystem der US-A-5 058 535 liegen die einzelnen Zylinder paarweise horizontal gegeneinander ausgerichtet. Die einander ebenfalls paarweise zugeordneten Zu- und Abströmungen der einzelnen Zylinder sind dabei derart angeordnet, dass die Strömungsrichtungen quer zur aufgrund der Hintereinanderanordnung der einzelnen Zylinder definierten Richtung verlaufen.

Aus der JP-A-5010124 ist eine Kühlvorrichtung für einen Verbrennungsmotor bekannt, welche getrennte Paare von Zu- und Ableitungen sowohl für den Zylinderkopf als auch für den Zylinderblock der Brennkraftmaschine aufweist.

### Vorteile der Erfindung

Die erfindungsgemäße Vorrichtung mit den kennzeichnenden Merkmalen des Hauptanspruchs hat demgegenüber den Vorteil, daß durch geometrische Anordnung der Zu- und Abströmungen und deren Strömungsrichtung relativ zur Anordnung der Zylinder jeder einzelnen Zylinder in direktem Strömungskontakt eines ihm jeweils zugewiesenen Strömungspfades steht und somit die Zahl der Strömungspfade von der Anzahl der Zylinder abhängig ist, so daß mithin eine gezielte und selektive Kühlung der einzelnen Zylinder bzw. Brennräume in Abhängigkeit vom aktuellen Motorbetriebszustand durchführbar ist. Damit ist eine annähernd gleichmäßige Temperaturverteilung der einzelnen Zylinder bei allen Betriebszuständen einstellbar, die sich verschleißmindernd bezüglich der entsprechenden Bauteile der Brennkraftmaschine auswirkt. Aufgrund sich dadurch ergebenden geringen Temperaturvarianz läßt sich beipielsweise bei Vollastbetrieb die Klopfneigung oder die Stickoxidemission reduzieren.
Weitere vorteilhafte Weiterbildungen und Ausgestaltungen der Erfindung ergeben sich durch die in den Unteransprüchen aufgeführten Maßnahmen.

### Zeichnung

Ein Ausführungsbeispiel der Erfindung ist in der nachfolgenden Beschreibung und Zeichnung näher erläutert. Letztere zeigt in Fig. 1 eine Seitenansicht einer im Ausführungsbeispiel als Vierzylinderreihenmotor ausgebildeten Brennkraftmaschine mit Kühlmittelanschlüssen der erfindungsgemäßen Vorrichtung zur Ankopplung an einen Kühlkreislauf. Fig. 2 zeigt eine Schnittdarstellung eines Zylinderblocks der Brennkraftmaschine mit zuström- und abströmseitigen Kühlmittelanschlüssen der erfindungsgemäßen Vorrichtung in einer Draufsicht entlang der Schnittlinie II-II von Fig. 1. Fig. 3 zeigt eine schematische Ansicht der erfindungsgemäßen Vorrichtung mit dem zugehörigen Kühlmittelkreislauf zum Kühlen der Brennkraftmaschine.

### Beschreibung des Ausführungsbeispiels

Die in Fig. 1 in ihrer Gesamtheit mit 10 bezeichnete Vorrichtung zum Kühlen einer im Ausführungsbeispiel als Vierzylinderreihenmotor ausgebildeten Brennkraftmaschine 11 weist jeweils einen Kühlmantelbereich 12', 12", 12"' für den Zylinderkopf 11', den Zylinderblock 11" und den Brennraum 11"' der Brennkraftmaschine 11 auf. Die Kühlmantelbereiche 12', 12" sind voneinander getrennt angeordnet und haben zum Anschluß an einen Kühlmittelkreislauf vorgesehene einander paarweise zugeordnete Zu- und Abströmungen, die im Ausführungsbeispiel als Kühlmittelanschlüsse 13, 13', 14, 14' ausgebildet sind und der zuström- und abströmseitigen Ankopplung an den Kühlkreislauf dienen. Dazu sind sowohl am Zylinderkopf 11' als auch am Zylinderblock 11" jeweils ein Paar Kühlmittelanschlüsse 13, 13', 14, 14' für den jeweils zugeordneten Kühlmantelbereich 12', 12" vorgesehen, wobei diese Kühlmittelanschlüsse in horizontaler Längserstreckungsrichtung bzw. Kurbelwellenlängsrichtung der Brennkraftmaschine 11, d.h. in der durch Hintereinanderanordnung der einzelnen Zylinder 15 definierten Richtung, an gegenüberliegenden Seitenwänden 16, 16' der Brennkraftmaschine 11 derart angeordnet sind, daß die jeweilige Strömungsrichtung dieser Kühlmittelanschlüsse entlang der Kurbelwellenlängsrichtung ausgerichtet ist. Femer ist in einer quer zur Kurbelwellenlängsrichtung verlaufenden Richtung, die in ebenfalls horizontal angeordnet ist, sowohl am Zylinderblock 11" als auch am Zylinderkopf 11' an gegenüberliegenden Seitenwänden 25, 25' eine weitere Gruppe von im Ausführungsbeispiel als Kühlmittelanschlüsse ausgebildeten Zu- und Abströmungen 17 - 20, 17' - 20', 21 - 24, 21' - 24' vorgesehen.
Fig. 2 veranschaulicht die geometrische Anordnung dieser zweiten Gruppe von Kühlmittelanschlüssen 17 - 20 sowie 17' - 20' am Zylinderblock 11 ", wobei jedem Zylinder 15, 15', 15", 15"' jeweils zwei Kühlmittelanschlüsse 17, 17', 18, 18', 19, 19', 20, 20' zugeordnet sind, die einander diametral und spiegelsymmetrisch bezüglich des jeweiligen Zylinders 15, 15', 15", 15"' gegenüberliegen. Somit sind die einzelnen Paare der Kühlmittelanschlüsse 17 - 20, 17' - 20', 21 - 24, 21' - 24' entsprechend dem Abstand der jeweils benachbarten Zylinder entlang der Kurbelwellenlängsrichtung voneinander beabstandet angeordnet, wobei auf der stirnseitigen Seitenwand 25 des Zylinderblocks 11 die zuströmseitigen Kühlmittelanschlüsse 17 - 20 und auf der gegenüberliegenden Seitenwand 25' die abströmseitigen Kühlmittelanschlüsse 17' - 20' derart angeordnet sind, daß deren jeweilige Strömungsrichtung quer zur Kurbellängsrichtung und auf den jeweils zugeordneten Zylinder 15, 15', 15", 15''' weist. Dadurch sind - im Unterschied zu den in Längsrichtung ausgerichteten Kühlmittelanschlüssen 13, 13', 14, 14' , durch die die seriell hintereinander angeordneten Zylinder 15, 15', 15", 15''' nacheinander angeströmt werden - die einzelnen Zylinder 15, 15', 15", 15''' aufgrund der in Querrichtung parallelen Kühlmittelströme direkt und gleichzeitig anströmbar. Auch der - aus Symmetriegründen nicht gesondert dargestellte - Zylinderkopf 11' ist in analoger Weise mit der gleichen geometrischen Anordnung von als Kühlmittelanschlüsse ausgebildeten Zu- und Abströmungen 21 - 24 und 21 - 24' versehen, so daß an gegenüberliegenden Seitenwänden 25, 25' des Zylinderkopfs 11' jedem Zylinder 15, 15', 15", 15"' jeweils ein Paar von Kühlmittelanschlüssen 21, 21', 22, 22', 23, 23', 24, 24' zugeordnet ist, wobei deren Strömungsrichtung quer zur Kurbelwellenlängsrichtung und auf den jeweils zugeordneten Zylinder 15, 15', 15", 15"' weist. Diese dem Zylinderkopf 11' zugeordnete Gruppe von Zu- und Abströmungen 21 - 24, 21' - 24' speisen den für den Brennraum 11"' vorgesehenen in Kühltaschen aufgegliederten Kühlmantelbereich 12"', während demgegenüber die dem Zylinderblock 11" zugeordnete Gruppe von Zu- und Abströmungen 17 - 20, 17' - 20' in den im Zylinderblock 11" aufgenommenen Kühlmantelbereich 12" einmündet. Indem ferner die Zu- und Abströmungen 17 - 20, 17' - 20', 21 - 24, 21' - 24' mit quer zur Kurbelwellenlängsrichtung verlaufenden Strömungsrichtungen jeweils geeignete Dosierbohrungen aufweisen, ist durch eine über die Dosierbohrungen abstimmbare Kühlmittelzufuhr zu jedem Zylinder 15, 15', 15", 15"' und die dadurch regelbare Längs- und Querbeströmung der Zylinder eine thermische Zylindergleichstellung für jeden Betriebspunkt erreichbar.

Fig. 3 zeigt die erfindungsgemäße Vorrichtung 10 mit dem zugehörigen Kühlkreislauf. Zuströmseitig sind die dem Zylinderblock 11" zugeordneten und in Querrichtung angeordneten Kühlmittelanschlüsse 17 - 20 mit einem ersten Ausgang eines Mischventils 27 verbunden, während dessen zweiter Ausgang mit dem in Längsrichtung angeordneten Kühlmittelanschluß 14 zuströmseitig verbunden ist, so daß dieses Mischventil 27 der Einstellung des Mischverhältnisses zwischen dem in Längsrichtung angeordneten Kühlmittelanschluß 14 und den in Querrichtung angeordneten Kühlmittelanschlüssen 17 - 19 dient. In analoger Weise sind zuströmseitig die dem Zylinderkopf 11' zugeordneten und in Querrichtung angeordneten Kühlmittelanschlüsse 21 - 24 mit einem ersten Ausgang eines weiteren Mischventils 27' verbunden, während dessen zweiter Ausgang mit dem in Längsrichtung angeordneten Kühlmittelanschluß 13 zuströmseitig verbunden ist, so daß dieses zweite Mischventil 27' der Einstellung des Mischverhältnisses zwischen dem in Längsrichtung angeordneten Kühlmittelanschluß 13 und den in Querrichtung angeordneten Kühlmittelanschlüssen 21 - 24 dient. Zum Einstellen des zuströmseitigen Kühlmittel - Mischverhältnisses zwischen Zylinderkopf 11' und Zylinderblock 11" steht der Eingang des ersten Mischventils 27 mit einem ersten Ausgang eines dritten Mischventils 28 und der Eingang des zweiten Mischventils 27' mit einem zweiten Ausgang des dritten Mischventils 28 in Verbindung.
Abströmseitig sind die dem Zylinderblock 11 " zugeordneten Quer-Kühlmittelanschlüsse 17' - 20' mit einem ersten Eingang eines Mischventils 29 verbunden, während dessen zweiter Eingang mit dem in Längsrichtung angeordneten Kühlmittelanschluß 14' abströmseitig verbunden ist. In analoger Weise sind abströmseitig die dem Zylinderkopf 11" zugeordneten und in Querrichtung angeordneten Kühlmittelanschlüsse 21' - 24' mit einem ersten Eingang eines weiteren Mischventils 29' verbunden, während dessen zweiter Eingang mit dem in Längsrichtung angeordneten Kühlmittelanschluß 13' abströmseitig verbunden ist. Beide Mischventile 29, 29' sind getrennt voneinander einstellbar und dienen dem Rücklauf des in der Brennkraftmaschine 11 erwärmten Kühlmittels; sie weisen jeweils einen Ausgang auf, wobei der Ausgang des Mischventils 29 mit dem Ausgang des Mischventils 29' in Verbindung steht; diese beiden Ausgänge sind mit einem Eingang eines Thermostatventils 31 verbunden, welches ausgangsseitig das über die Mischventile 29, 29' aus dem Zylinderkopf 11" und den Zylinderblock 11' abströmende erwärmte Kühlmittel in einen Kühler 32 einspeist. Der Kühler 32 führt seinerseits temperatürreduziertes Kühlmittel einer Förderpumpe 33 zu, die ausgangsseitig mit einem Eingang des Mischventils 28 verbunden ist. Über eine dem Eingang des Thermostatventils 31 vorgeordnete Verzweigungsstelle 34 wird ein Teil des von den Rücklaufventilen 29, 29' zuströmenden Kühlmittels abgezweigt und einem Wärmetauscher 35 zugeführt, dessen Austrittsseite über ein Reduzierventil 36 mit einer dem Kühler 32 und der Förderpumpe 33 zwischengeordnete Verzweigungsstelle 37 in Verbindung steht, so daß das im Wärmetauscher 35 temperaturreduzierte Kühlmittel der Förderpumpe 33 zugeführt wird. Ein Teil des dem Thermostatventil 31 zugeführten Kühlmittels wird über einen an die Verzweigungsstelle 37 angekoppelten zweiten Ausgang des Thermostatventils 31 der Förderpumpe zugeleitet. Die jeweils durch den Kühler 32 und den Wärmetauscher 35 definierten Zweige des Kühlmittelkreislaufs sind mithin durch eine einzige Förderpumpe 33 betreibbar.
Somit sind beispielsweise für die in Fig. 2 dargestellten Zu- und Abströmungen des Zylinderblocks 11 " folgende Strömungsbedingungen realisierbar: In einer ersten Ausführungsform betragen die den jeweils vier quer angeordneten Zu- und Abströmungen 17 - 20 und 17' - 20' des Zylinderblocks 11" zugeführten Teilströme jeweils etwa 25% des dem Zylinderblock 11" zugeführten Kühlmittelstroms, während der Teilstrom in der längs angeordneten Zuströmung 14 des Zylinderblocks 11" etwa 0% des dem Zylinderblock zugeführten Kühlmittelstroms beträgt, so daß an der korrespondierenden Abströmung 14' der entsprechende Teilstrom von etwa 0% abströmt. In einer zweiten Ausführungsform betragen die den quer angeordneten Zuströmungen 17 - 20 des Zylinderblocks 11" zugeführten Teilströme jeweils etwa 0% des dem Zylinderblock 11" zugeführten Kühlmittelstroms, wobei an den dazu korrespondierenden Abströmungen 17' - 20' ebenfalls etwa 0% abgeführt werden, während der Teilstrom in der längs angeordneten Zuströmung 14 des Zylinderblocks 11" etwa 100% des dem Zylinderblock zugeführten Kühlmittelstroms beträgt, so daß an der korrespondierenden Abströmung 14' der entsprechende Teilstrom 100% beträgt. In einer dritten Ausführungsform betragen die den vier quer angeordneten Zuströmungen 17 - 20 des Zylinderblocks 11" zugeführten Teilströme des dem Zylinderblock 11" zugeführten Kühlmittelstroms jeweils etwa 10%, wobei an den dazu korrespondierenden Abströmungen 17' - 20' jeweils etwa 25% abgeführt werden, während der Teilstrom in der längs angeordneten Zuströmung 14 des Zylinderblocks 11" mit etwa 60% eingestellt ist, so daß an der dazu korrespondierenden Abströmung 14' etwa 0% abströmt. In einer vierten Ausführungsform betragen die den vier quer angeordneten Zuströmungen 17 - 20 des Zylinderblocks 11" zugeführten Teilströme des dem Zylinderblock 11" zugeführten Kühlmittelstroms jeweils etwa 0%, wobei an den dazu korrespondierenden Abströmungen 17' - 20' jeweils etwa 25% abgeführt werden, während der Teilstrom in der längs angeordneten Zuströmung 14 des Zylinderblocks 11" mit etwa 100% eingestellt ist, so daß an der dazu korrespondierenden Abströmung 14' etwa 0% abströmt.
Charakteristisch für die Erfindung ist mithin, daß als Kühlmittelanschlüsse eine Gruppe von einander paarweise zugeordneten und jeweils Strömungsrichtungen aufweisenden Zuströmungen 17 - 24 und Abströmungen 17' - 24' vorgesehen ist, wobei jeweils ein Paar von Zuströmungen und Abströmungen aufgrund ihrer jeweiligen Strömungsrichtung einen Strömungspfad definiert und jedem Zylinder 15, 15', 15", 15"' jeweils wenigstens ein den jeweiligen Zylinder beströmender Strömungspfad zugeordnet ist. Dabei verlaufen deren Strömungsrichtungen quer zur aufgrund der Hintereinanderanordnung der einzelnen Zylinder 15, 15', 15", 15"' definierten Kurbelwellenlängsrichtung. Eine weitere Gruppe von Zu- und Abströmungen 13, 13'; 14, 14' ist längs zur Kurbelwellenlängsrichtung angeordnet. Indem ferner die quer dazu angeordneten Zu- und Abströmungen jeweils Dosierbohrungen aufweisen, ist durch eine darüber abstimmbare Kühlmittelzufuhr zu jedem Zylinder eine thermische Zylindergleichstellung für jeden Betriebspunkt erreichbar.
Insgesamt sind folgende Vorteile erzielbar: Durch die Einstellbarkeit einer annähernd gleichmäßigen Temperaturverteilung bei allen Betriebszuständen sinkt die thermische Belastung der zum Brennraum gehörenden Bauteile und wirkt somit verschleißmindernd. Aufgrund der selektiven Zuführung der Kühlmittel-Teilströme zu den einzelnen Brennraumbereichen und einer dadurch möglichen präzisen Kühlung sinkt der für eine gleichmäßige Temperaturverteilung erforderliche Volumenstrom und führt somit zu einer Verbrauchsreduzierung. Ebenfalls verbrauchsreduzierend wirkt sich eine Absenkung des Strömungswiderstands aufgrund der in Querrichtung parallelen Ausbildung der Kühlmittel-Teilströme aus.

## Patentansprüche

1. Vorrichtung zum Kühlen einer Brennkraftmaschine, vorzugsweise eines Vierzylinderreihenmotors, mit an der Brennkraftmaschine vorgesehenen Kühlmittelanschlüssen an einen Kühlkreislauf, wobei die Kühlmittelanschlüsse in wenigstens einen Kühlmantelbereich der Brennkraftmaschine münden, wobei als Kühlmittelanschlüsse eine Gruppe von einander paarweise zugeordneten Zuströmungen (17 - 24) und Abströmungen (17' - 24') vorgesehen ist und jeweils ein Paar von Zuströmungen und Abströmungen aufgrund ihrer jeweiligen Strömungsrichtung einen Strömungspfad definiert und jedem Zylinder (15, 15', 15", 15"') jeweils wenigstens ein ihn beströmender Strömungspfad zugeordnet ist, wobei die einander paarweise zugeordneten und jeweils Strömungsrichtungen aufweisenden Zu- und Abströmungen (17, 17' - 24, 24') derart angeordnet sind, dass die Strömungsrichtungen quer zur aufgrund der Hintereinanderanordnung einzelner Zylinder (15, 15', 15'', 15"') definierten Kurbelwellenlangsrichtung verlaufen und entsprechend dem Abstand der jeweils benachbarten Zylinder (15, 15', 15", 15"') voneinander beabstandet sind, wobei die jeweiligen Paare von Zu- und Abströmungen (17, 17' - 24, 24') zueinander diametral und spiegelsymmetrisch bezüglich des jeweils zugeordneten Zylinders (15, 15', 15", 15"') gegenüberliegen, **dadurch gekennzeichnet, dass** die jeweiligen Paare von Zu- und Abströmungen (17, 17' - 24, 24') an gegenüberliegenden Seitenwänden (25, 25') sowohl eines von der Brennkraftmaschine (11) umfassten Zylinderkopfes (11') als auch eines von der Brennkraftmaschine (11) umfassten Zylinderblocks (11") angeordnet sind, und die dem Zylinderkopf (11') zugeordneten Paare von Zu- und Abströmungen (21, 21' - 24, 24') an einen im Zylinderkopf (11') aufgenommenen Kohlmantelbereich (12') derart angeschlossen sind, dass diese einen, für einen von der Brennkraftmaschine (11) umfassten Brennraum (11"') vorgesehenen, als Kühltaschen (12"') ausgebildeten Kühlmantelbereich speisen.

2. Vorrichtung nach Anspruch 1, **dadurch gekennzeichnet, dass** die jeweiligen die Zylinder (15, 15', 15", 15"') beströmenden Strömungspfade parallel zueinander verlaufen.

3. Vorrichtung nach Anspruch 1 oder 2, **dadurch gekennzeichnet, dass** die dem Zylinderblock (11") zugeordneten Paare von Zu- und Abströmungen (17 - 20, 17' - 20') an einen im Zylinderblock (11") aufgenommenen Kühlmantelbereich 12" angeschlossen sind.

4. Vorrichtung nach einem der Ansprüche 1 bis 3, **dadurch gekennzeichnet, daß** die Zu- und Abströmungen (17 - 24, 17' - 24') Dosierbohrungen aufweisen.

5. Vorrichtung nach einem der Ansprüche 1 bis 4, **dadurch gekennzeichnet, daß** eine weitere Gruppe von Zu- und Abströmungen (13, 13'; 14, 14') an von der Kurbelwellenlängsrichtung durchsetzten gegenüberliegenden Seitenwänden (16, 16') vorgesehen ist, wobei deren Strömungsrichtungen längs der Kurbelwellenlängsrichtung ausgerichtet sind.

6. Vorrichtung nach Anspruch 5, **dadurch gekennzeichnet, daß** die Vorrichtung (10) Ventilmittel (27, 27', 28, 29, 29', 31, 36) aufweist, mit welchen die Zu- und Abströmungen (13, 13', 14, 14'; 17 - 20, 17' - 20'; 21 - 24, 21' - 24') derart ansteuerbar sind, daß ein größerer Teil des vom Kühlkreislauf (32, 33, 34, 35, 36, 37) zugeführten Kühlmittelstroms über die quer zur Kurbelwellenlängsrichtung angeordnete Gruppe von Zu- und Abströmungen (17 - 20, 17' - 20', 21 - 24, 21' - 24') strömt und ein demgegenüber kleinerer Teil des Kühlmittelstroms über die längs zur Kurbelwellenlängsrichtung angeordnete Gruppe von Zu- und Abströmungen (13, 13', 14, 14') strömt.

7. Vorrichtung nach Anspruch 6, **dadurch gekennzeichnet, daß** die Ventilmittel wenigstens ein erstes Mischventil (28) zum Aufteilen des Kühlmittelstroms in dem Zylinderblock (11") und dem Zylinderkopf (11') jeweils zugeordnete Teilströme aufweisen.

8. Vorrichtung nach Anspruch 7, **dadurch gekennzeichnet, daß** die Ventilmittel eine erste Gruppe von wenigstens zwei dem ersten Mischventil (28) nachgeschaltet angeordneten Mischventilen (27, 27') zum Einstellen einer Mischung von einerseits den längs angeordneten Zu- und Abströmungen (13, 14) und andererseits den quer angeordneten Zu- und Abströmungen (17 - 20, 21 - 24) zugeordneten Teilströmen des Kühlmittelstroms aufweisen.

9. Vorrichtung nach einem der Ansprüche 7 oder 8, **dadurch gekennzeichnet, daß** die Ventilmittel eine zweite Gruppe von wenigstens zwei weiteren Mischventilen (29, 29') zum Rückführen von aus der Brennkraftmaschine (11) abströmenden Kühlmittel aufweisen.

10. Vorrichtung nach Anspruch 8 oder 9, **dadurch gekennzeichnet, daß** die von der jeweiligen Gruppe umfassten Mischventile (27, 27'; 29, 29') jeweils zueinander parallel geschaltet angeordnet ist.

11. Vorrichtung nach einem der Ansprüche 7 bis 10, **dadurch gekennzeichnet, daß** die Ventilmittel derart ausgebildet sind, daß dem Zylinderblock (11 ") zugeordnete Mischventile (27, 28) zumindest temporär abschaltbar sind.

12. Vorrichtung nach einem der Ansprüche 6 bis 11, **dadurch gekennzeichnet, daß** den quer angeordneten Zu- und Abströmungen (17 - 24, 17' - 24') zugeordnete Teilströme des Kühlmittelstroms jeweils relativ zueinander selektiv einstellbar sind.

13. Vorrichtung nach einem der Ansprüche 6 bis 12, **dadurch gekennzeichnet, daß** die Ventilmittel derart geschaltet sind, daß die Teilströme in den quer angeordneten Zu- und Abströmungen (17 - 20, 17' - 20') des Zylinderblocks (11 ") jeweils etwa 0% des dem Zylinderblock (11") zugeführten Kühlmittelstroms betragen und in den längs angeordneten Zu- und Abströmungen (14, 14') des Zylinderblocks (11") etwa 100% des dem Zylinderblock zugeführten Kohlmittelstroms betragen.

14. Vorrichtung nach einem der Ansprüche 6 bis 12, **dadurch gekennzeichnet, daß** die Ventilmittel derart geschaltet sind, daß die Teilströme in den quer angeordneten Zu- und Abströmungen (17 - 20, 17' - 20') des Zylinderblocks (11") jeweils etwa 25% des dem Zylinderblock (11") zugeführten Kühlmlttelstroms betragen und in den längs angeordneten Zu- und Abströmungen (14, 14') des Zylinderblocks (11") etwa 0% des dem Zylinderblock zugeführten Kühlmittelstroms betragen.

15. Vorrichtung nach Anspruch 12, **dadurch gekennzeichnet, daß** die Ventilmittel derart geschaltet sind, daß die Teilströme in den quer angeordneten Zu- und Abströmungen (17 - 20, 17' - 20') des Zylinderblocks (11") jeweils etwa 10% in den Zuströmungen und jeweils etwa 25% in Abströmungen (17' - 20') des dem Zylinderblock (11") zugeführten Kühlmittelstroms betragen, während sie demgegenüber in den längs angeordneten Zu- und Abströmungen (14, 14') des Zylinderblocks (11") etwa 60% in der Zuströmung (14) und etwa 0% in der Abströmung (14') des dem Zylinderblock zugeführten Kühlmittelstroms betragen.

16. Vorrichtung nach Anspruch 12, **dadurch gekennzeichnet, daß** die Ventilmittel derart geschaltet sind, daß die Teilströme in den quer angeordneten Zu- und Abströmungen (17 - 20, 17' - 20') des Zylinderblocks (11") jeweils etwa 0% in den Zuströmungen und jeweils etwa 25% in Abströmungen (17' - 20') des dem Zylinderblock (11") zugeführten Kühlmittelstroms betragen, während sie demgegenüber in den längs angeordneten Zu- und Abströmungen (14, 14') des Zylinderblocks (11") etwa 100% in der Zuströmung (14) und etwa 0% in der Abströmung (14') des dem Zylinderblock zugeführten Kühlmittelstroms betragen.

## Claims

1. Device for cooling an internal combustion engine, preferably a four-cylinder in-line engine, having coolant connections on the internal combustion engine to a cooling circuit, the coolant connections opening out into at least one cooling jacket region of the internal combustion engine, a group of inflow passages (17 - 24) and outflow passages (17' - 24'), which are associated with one another in pairs, being provided as coolant connections, and one pair of inflow passages and outflow passages in each case defining a flow path on account of their respective flow direction, and each cylinder (15, 15', 15", 15"') being associated with at least one flow path which flows to it, the inflow and outflow passages (17, 17' - 24, 24') which are associated with one another in pairs and each have flow directions being arranged in such a way that the flow directions run transversely with respect to the crankshaft longitudinal direction defined by the arrangement of the individual cylinders (15, 15', 15'', 15"') one behind the other, and are spaced apart from one another at intervals corresponding to the distance between the respectively adjacent cylinders (15, 15', 15", 15"'), the respective pairs of inflow and outflow passages (17, 17' - 24, 24') being situated diametrically and mirror-symmetrically opposite one another relative to the respectively associated cylinder (15, 15', 15", 15"'), **characterized in that** the respective pairs of inflow and outflow passages (17, 17' - 24, 24') are arranged at opposite side walls (25, 25') both of a cylinder head (11') which is comprised in the internal combustion engine (11) and of a cylinder block (11") which is comprised in the internal combustion engine (11), and those pairs of inflow and outflow passages (17, 17' - 24, 24') which are associated with the cylinder head (11') are connected to a cooling jacket region (12'), which is held in the cylinder head (11'), in such a way that said pairs of inflow and outflow passages (17, 17' - 24, 24') feed a cooling jacket region which is provided for a combustion space (11"') comprised in the internal combustion engine and is embodied as cooling pockets (12"').

2. Device according to Claim 1, **characterized in that** the flow paths which flow to the cylinders (15, 15', 15", 15"') each run parallel to one another.

3. Device according to Claim 1 or 2, **characterized in that** those pairs of inflow and outflow passages (17 - 20, 17' - 20') which are associated with the cylinder block (11") are connected to a cooling jacket region (12") which is held in the cylinder block (11").

4. Device according to one of Claims 1 to 3, **characterized in that** the inflow and outflow passages (17 - 24, 17' - 24') have metering bores.

5. Device according to one of Claims 1 to 4, **characterized in that** a further group of inflow and outflow passages (13, 13'; 14, 14') is provided at opposite side walls (16, 16') which the crankshaft longitudinal direction passes through, the flow directions of said inflow and outflow passages (13, 13'; 14, 14') being aligned along the crankshaft longitudinal direction.

6. Device according to Claim 5, **characterized in that** the device (10) has valve means (27, 27', 28, 29, 29', 31, 36) by which the inflow and outflow passages (13, 13', 14, 14'; 17 - 20, 17' - 20'; 21 - 24, 21' - 24') can be controlled in such a way that a relatively large part of the coolant flow fed by the coolant circuit (32, 33, 34, 35, 36, 37) flows via that group of inflow and outflow passages (17 - 20, 17' - 20', 21 - 24, 21' - 24') which is arranged transversely with respect to the crankshaft longitudinal direction, and a comparatively small part of the coolant flow flows via that group of inflow and outflow passages (13, 13', 14, 14') which is arranged longitudinally with respect to the crankshaft longitudinal direction.

7. Device according to Claim 6, **characterized in that** the valve means have at least one first mixing valve (28) for dividing the coolant flow into partial flows which are respectively associated with the cylinder block (11'') and the cylinder head (11').

8. Device according to Claim 7, **characterized in that** the valve means have a first group of at least two mixing valves (27, 27'), which are arranged such that they are connected downstream of the first mixing valve (28), for adjusting a mixture of partial coolant flows which are associated, on the one hand, with the longitudinally arranged inflow and outflow passages (13, 14) and, on the other hand, with the transversely arranged inflow and outflow passages (17 - 20, 21 - 24).

9. Device according to Claim 7 or 8, **characterized in that** the valve means have a second group of at least two further mixing valves (29, 29') for recirculating coolant which flows out of the internal combustion engine (11).

10. Device according to Claim 8 or 9, **characterized in that** the mixing valves (27, 27'; 29, 29') which are comprised in the respective group are each arranged such that they are connected in parallel with one another.

11. Device according to one of Claims 7 to 10, **characterized in that** the valve means are formed in such a way that mixing valves (27, 28) which are associated with the cylinder block (11'') can be at least temporarily switched off.

12. Device according to one of Claims 6 to 11, **characterized in that** those partial flows of the coolant flow which are associated with the transversely arranged inflow and outflow passages (17 - 24, 17' - 24') can each be selectively adjusted relative to one another.

13. Device according to one of Claims 6 to 12, **characterized in that** the valve means are switched in such a way that the partial flows in the transversely arranged inflow and outflow passages (17 - 20, 17' - 20') of the cylinder block (11") are each approximately 0% of the coolant flow which is fed to the cylinder block (11"), and the partial flows in the longitudinally arranged inflow and outflow passages (14, 14') of the cylinder block (11") are approximately 100% of the coolant flow which is fed to the cylinder block.

14. Device according to one of Claims 6 to 12, **characterized in that** the valve means are switched in such a way that the partial flows in the transversely arranged inflow and outflow passages (17 - 20, 17' - 20') of the cylinder block (11") are in each case approximately 25% of the coolant flow which is fed to the cylinder block (11"), and the partial flows in the longitudinally arranged inflow and outflow passages (14, 14') of the cylinder block (11") are approximately 0% of the coolant flow which is fed to the cylinder block.

15. Device according to Claim 12, **characterized in that** the valve means are switched in such a way that the partial flows in the transversely arranged inflow and outflow passages (17 - 20, 17' - 20') of the cylinder block (11") are in each case approximately 10% in the inflow passages, and in each case approximately 25% in outflow passages (17' - 20'), of the coolant flow which is fed to the cylinder block (11"), while in contrast, the partial flows in the longitudinally arranged inflow and outflow passages (14, 14') of the cylinder block (11") are approximately 60% in the inflow passage (14), and approximately 0% in the outflow passage (14'), of the coolant flow which is fed to the cylinder block.

16. Device according to Claim 12, **characterized in that** the valve means are switched in such a way that the partial flows in the transversely arranged inflow and outflow passages (17 - 20, 17' - 20') of the cylinder block (11") are in each case approximately 0% in the inflow passages, and in each case approximately 25% in outflow passages (17' - 20'), of the coolant flow which is fed to the cylinder block (11"), while in contrast, the partial flows in the longitudinally arranged inflow and outflow passages (14, 14') of the cylinder block (11") are approximately 100% in the inflow passage (14), and approximately 0% in the outflow passage (14'), of the coolant flow which is fed to the cylinder block.

## Revendications

1. Dispositif de refroidissement d'un moteur à combustion interne, de préférence d'un moteur à quatre cylindres en ligne, comportant sur le moteur des branchements à un circuit de refroidissement, pour liquide de refroidissement, les branchements pour liquide de refroidissement débouchant dans au moins une zone de chemise réfrigérante du moteur à combustion interne, et qui comme branchements pour liquide de refroidissement, prévoit un groupe d'entrées (17 - 24) et de sorties(17' - 24') associées les unes aux autres par paires, dont une paire d'entrées et de sorties définit un chemin d'écoulement en raison du sens de leur écoulement respectif avec au moins un chemin d'écoulement qui alimente chaque cylindre (15, 15', 15", 15"'), les entrées et sorties(17, 17' - 24, 24') associées par paires les unes aux autres et présentant des sens d'écoulement respectifs, étant disposées pour que les sens d'écoulement soient transversaux au sens longitudinal du vilebrequin défini en raison de la disposition l'un derrière l'autre des différents cylindres (15, 15', 15", 15''') en étant écartées l'une de l'autre en fonction de la distance entre les cylindres voisins respectifs (15, 15', 15", 15"'), les paires respectives d'entrées et de sorties (17, 17' - 24, 24') étant diamétralement opposées et en symétrie miroir en ce qui concerne le cylindre respectivement associé (15, 15', 15", 15"'),
**caractérisé en ce que**
les paires d'entrées et de sorties respectives (17, 17' - 24, 24') sont disposées sur des parois latérales opposées (25, 25') aussi bien d'une culasse (11') se trouvant dans le moteur à combustion interne (11) que d'un bloc cylindre (11") se trouvant dans le moteur à combustion interne (11), et les paires d'entrées et de sorties (21, 21' - 24, 24'), associées à la culasse (11'), étant raccordées à une zone de chemise de refroidissement (12') logée dans la culasse (11') de manière à ce que celles-ci alimentent une zone de chemise réfrigérante, en forme de poches de refroidissement (12"'), prévue pour une chambre de combustion (11"') se trouvant dans le moteur à combustion interne (11).

2. Dispositif selon la revendication 1,
**caractérisé en ce que**
les chemins d'écoulement respectifs alimentant les cylindres (15, 15', 15", 15"') sont parallèles.

3. Dispositif selon la revendication 1 ou 2,
**caractérisé en ce que**
les paires d'entrées et de sorties(17 - 20, 17' - 20') associées au bloc cylindre (11") sont raccordées à une zone de chemise réfrigérante (12") logée dans le bloc cylindre (11").

4. Dispositif selon l'une quelconque des revendications 1 à 3,
**caractérisé en ce que**
les entrées et les sorties( 17, 24 - 17', 24') présentent des orifices de dosage.

5. Dispositif selon l'une quelconque des revendications 1 à 4,
**caractérisé en ce qu'**
on prévoit un autre groupe d'entrées et de sorties(13, 13' ; 14, 14') sur des parois latérales (16, 16') opposées traversées par le sens longitudinal du vilebrequin, leurs sens d'écoulement étant dirigés le long du sens longitudinal de vilebrequin.

6. Dispositif selon la revendication 5,
**caractérisé en ce que**
le dispositif (10) présente des soupapes (27, 27', 28, 29, 29', 31, 36), commandant les entrées et les sorties(13, 13', 14, 14' ; 17 - 20, 17' - 20' ; 21 - 24, 21' - 24') pour qu'une plus grande partie du flux de liquide de refroidissement acheminé par le circuit de refroidissement (32, 33, 34, 35, 36, 37) s'écoule par l'intermédiaire du groupe d'entrées et de sorties(17 - 20, 17' - 20', 21 - 24, 21' - 24') disposé transversalement au sens longitudinal du vilebrequin et une partie plus petite par rapport à cela du flux de liquide de refroidissement s'écoule par l'intermédiaire du groupe d'entrées et de sorties(13, 13', 14, 14') disposé le long du sens longitudinal du vilebrequin.

7. Dispositif selon la revendication 6,
**caractérisé en ce que**
les soupapes présentent au moins une première soupape de mélange (28) pour répartir le flux de liquide de refroidissement dans le cylindre bloc (11") et la culasse (11') en flux partiels respectivement associés.

8. Dispositif selon la revendication 7,
**caractérisé en ce que**
les soupapes présentent un premier groupe d'au moins deux soupapes de mélange (27, 27'), disposées en aval de la première vanne de mélange (28), pour ajuster un mélange de flux partiels du flux de liquide de refroidissement associés, d'une part, aux entrées et sorties (13, 14) disposées longitudinalement et, d'autre part, aux entrées et sorties (17 - 20, 21 - 24) disposées transversalement.

9. Dispositif selon l'une quelconque des revendications 7 ou 8,
**caractérisé en ce que**
les soupapes présentent un deuxième groupe d'au moins deux autres soupapes de mélange (29, 29') pour le retour de liquide de refroidissement évacué du moteur à combustion interne (11).

10. Dispositif selon la revendication 8 ou 9,
**caractérisé en ce que**
les soupapes de mélange (27, 27' ; 29, 29') se trouvant dans le groupe respectif sont branchées en parallèle les unes par rapport aux autres.

11. Dispositif selon l'une quelconque des revendications 7 à 10,
**caractérisé en ce que**
les soupapes sont configurées de manière à ce que les soupapes de mélange (27, 28) associées au cylindre bloc (11") puissent être déconnectées au moins temporairement.

12. Dispositif selon l'une quelconque des revendications 6 à 11,
**caractérisé en ce que**
des flux partiels du flux de liquide de refroidissement, associés aux entrées et sorties(17 - 24, 17' - 24') transversales, peuvent être ajustés sélectivement les uns par rapport aux autres.

13. Dispositif selon l'une quelconque des revendications 6 à 12,
**caractérisé en ce que**
les soupapes sont branchées de manière à ce que les flux partiels, dans les entrées et sorties (17 - 20, 17' - 20') disposées transversalement, du cylindre bloc (11") représentent respectivement environ 0 % du flux de liquide de refroidissement acheminé au cylindre bloc (11") et, dans les entrées et sorties(14, 14'), disposées longitudinalement, du cylindre bloc (11") représentent environ 100 % du flux de liquide de refroidissement acheminé vers le cylindre bloc.

14. Dispositif selon l'une quelconque des revendications 6 à 12,
**caractérisé en ce que**
les soupapes sont branchées de manière à ce que les flux partiels dans les entrées et sorties (17 - 20, 17' - 20') disposées transversalement, du cylindre bloc (11") représentent respectivement environ 25 % du flux de liquide de refroidissement acheminé au cylindre bloc (11") et, dans les entrées et sorties(14, 14'), disposées longitudinalement, du cylindre bloc (11") représentent environ 0 % du flux de liquide de refroidissement acheminé vers le cylindre bloc.

15. Dispositif selon la revendication 12,
**caractérisé en ce que**
les soupapes sont branchées de manière à ce que les flux partiels dans les entrées et sorties (17 - 20, 17' - 20') disposées transversalement, du cylindre bloc (11") représentent respectivement environ 10 % dans les entrées et environ 25 % dans les sorties (17' - 20') du flux de liquide de refroidissement acheminé au cylindre bloc (11") alors qu'ils représentent, par contre, dans les entrées et sorties (14, 14'), disposées longitudinalement, du cylindre bloc (11") environ 60 % dans l'entrée (14) et environ 0 % dans la sortie (14') du flux de liquide de refroidissement acheminé vers le cylindre bloc.

16. Dispositif selon la revendication 12,
**caractérisé en ce que**
les soupapes sont branchées de manière à ce que les flux partiels dans les entrées et sorties (17 - 20, 17' - 20') disposées transversalement, du cylindre bloc (11") représentent respectivement environ 0 % dans les entrées et environ 25 % dans les sorties (17' - 20') du flux de liquide de refroidissement acheminé au cylindre bloc (11") alors qu'ils représentent, par contre, dans les entrées et sorties (14, 14'), disposées longitudinalement, du cylindre bloc (11") environ 100 % dans l'entrée (14) et environ 0 % dans la sortie (14') du flux de liquide de refroidissement acheminé vers le cylindre bloc.
